# FASCICULE DE BREVET EUROPEEN

(11) **EP 2 644 535 B1**
(45) Date de publication et mention de la délivrance du brevet: **18.05.2016**
(21) Numéro de dépôt: 13161354.9
(22) Date de dépôt: 27.03.2013
(51) Int. Cl.: B65D 88/12

(54) **Elément couvrant et conteneur équipé d'un tel élément couvrant**
Abdeckelement und Behälter mit einem solchen Abdeckelement
Covering element and container provided with such a covering element

(30) Priorité: 27.03.2012 FR 1252747
(43) Date de publication de la demande: 02.10.2013
(73) Titulaire: H2DX, 69120 Vaulx-En-Velin (FR)
(72) Inventeur: Durieux, Dimitri M., 69370 SAINT DIDIER AU MONT D'OR (FR); Durieux, Grégory M., 69160 TASSIN LA DEMI LUNE (FR)
(74) Mandataire: Myon, Gérard Jean-Pierre

(56) Documents cités:
- DE-U1- 8 910 341
- GB-A- 2 222 118
- GB-A- 2 302 851
- US-A- 3 044 653
- US-A- 3 936 088
- US-A1- 2003 026 681

## Description

L'invention a trait à un élément couvrant souple pour un conteneur, cet élément couvrant étant destiné à être placé sur le dessus d'un conteneur pour protéger son contenu, notamment pour éviter que ce contenu ne s'échappe du conteneur lorsque celui-ci est déplacé sur un camion ou soumis à l'action du vent.

Il est connu de EP-A-1 405 804 de réaliser un élément couvrant dont les bords de plus grande longueur sont traversés par un lien élastique qui permet d'accrocher ces bords sur une benne, alors qu'un bord de plus petite longueur coopère avec un tube de traction. Ce matériel donne globalement satisfaction, en particulier en termes de manipulation lorsqu'il est utilisé avec les bennes de collecte de déchets.

Lorsqu'il convient de mettre en place cet élément couvrant sur une benne de collecte de déchets, l'opérateur doit tirer sur les bords longitudinaux de l'élément couvrant qui sont préalablement repliés sur le dessus de sa partie centrale. En fonction de la taille de la benne, l'opérateur ne voit pas forcément l'élément couvrant et procède en aveugle, en insérant l'extrémité d'une gaffe dans une boucle formée par le lien élastique et en tirant sur cette boucle, avec un mouvement de grande amplitude, ce qui peut le déséquilibrer et s'avère peu précis.

Tel est notamment le cas avec les matériels connus de DE-U-89 10 341 et GB-A-2 222 118 dans lesquels des oeillets sont utilisés pour guider une bâche le long d'une corde tendue. Du fait du passage de corde tendue, il n'est pas aisé de manipuler la bâche en introduisant l'extrémité d'une gaffe dans un oeillet déjà encombré par cette corde. En outre, la corde tendue rend impossible de rabattre des pans latéraux de la bâche en agissant sur ces oeillets. Les bâches connues de ces documents comprennent, en outre, de petits oeillets destinés à l'arrimage de cordons d'accrochage sur une benne ou un autre conteneur. Ces petits oeillets ne sont pas non plus prévus pour la préhension de la bâche et sont aussi encombrés par les cordons noués à leur niveau.

Pour éviter de devoir tirer sur le lien élastique, on pourrait prévoir, au voisinage des coins de l'élément couvrant, un oeillet de manipulation dans lequel peut être insérée une partie de la gaffe pour exercer un effort de traction et ramener ainsi les bords longitudinaux de l'élément couvrant sur les côtés de la benne. Or, les bennes de collecte de déchets ont des tailles très variables, comprises entre 7 et 45 m³ dans la plupart des cas, avec des longueurs, largeurs et hauteurs de valeurs différentes. Ainsi, un oeillet disposé au voisinage d'un coin d'un élément couvrant n'est pas forcément correctement placé par rapport aux angles de la benne pour pouvoir être manipulé afin de rabattre les parties pliées de cet élément couvrant contre les côtés de la benne.

Des problèmes analogues se posent avec d'autres types de conteneurs sur lesquels doivent être montés des éléments couvrant souples et qui ont des tailles variables.

C'est à ces problèmes qu'entend plus particulièrement remédier l'invention en proposant un nouvel élément couvrant souple pour conteneur qui est d'une manipulation aisée et qui est adapté pour recouvrir des conteneurs de tailles différentes.

A cet effet, l'invention concerne un élément couvrant souple pour conteneurs, cet élément étant réalisé dans une bâche, un filet ou un tissu avec une forme rectangulaire ou rectangulaire à coins tronqués, cet élément couvrant comprenant des oeillets de passage d'un lien d'accrochage de l'élément couvrant sur un conteneur et un premier organe dédié à la préhension de l'élément couvrant, ce premier organe de préhension étant un oeillet situé au voisinage d'au moins un premier coin de l'élément couvrant et disposé sur une bande qui s'étend à partir du premier coin et qui prolonge le bord longitudinal de l'élément couvrant, vers l'extérieur de l'élément couvrant, au-delà d'un bord transversal de l'élément couvrant et parallèlement au bord longitudinal. Cet élément couvrant comprend, en outre, au moins un autre organe dédié à la préhension de l'élément couvrant et disposé, le long d'un bord longitudinal adjacent au premier coin, à une distance du premier organe de préhension inférieure à 2000 mm, de préférence inférieure à 1000 mm.

Au sens de l'invention, un organe de préhension ou de manipulation est un organe monté sur l'élément couvrant et qui définit une ouverture dédié au passage d'une partie d'un outil de manipulation de l'élément couvrant, tel qu'une gaffe connue de EP-A-1 405 804 ou de EP-A-2 003 073. Un tel organe de préhension peut être un oeillet, métallique ou non, une boutonnière ou une sangle avec boucle fixée sur l'élément couvrant. Grâce à l'invention, le deuxième organe de préhension permet à un opérateur d'agir sur l'élément couvrant le long de son bord longitudinal situé sur le dessus d'un conteneur, à une distance du coin relativement faible, inférieure à 2 mètres, pour rabattre contre un grand côté du conteneur une partie de l'élément couvrant se trouvant sur le dessus de ce conteneur, alors même que le coin équipé du premier organe de préhension dépasse déjà le long d'un des petits côtés du conteneur. C'est en effet le cas le plus fréquent lorsque l'élément couvrant est utilisé avec un conteneur de taille inférieure à la taille maximale pour laquelle est conçu l'élément couvrant. Comme l'oeillet constituant le premier organe de préhension est disposé sur la bande qui dépasse vers l'extérieur par rapport au coin de l'élément courant, ce premier oeillet est facilement repérable et manipulable par l'opérateur. En outre, comme les organes de préhension sont dédiés à leur fonction, ils ne sont pas encombrés par une corde tendue de guidage de l'élément couvrant ou par un noeud d'un cordon d'accrochage de l'élément couvrant sur un conteneur. Ces organes de préhension sont donc libres pour recevoir l'extrémité d'une gaffe, ce qui facilite le travail d'un opérateur.

Selon des aspects avantageux mais non obligatoires de l'invention, un tel élément couvrant peut incorporer une ou plusieurs des caractéristiques suivantes, prises dans toutes combinaisons techniquement admissibles :
- L'élément couvrant comprend plusieurs autres organes de préhension disposés chacun à une distance du premier organe de préhension inférieure à 2000 mm, de préférence à 1000 mm.
- Un autre organe de préhension le plus proche du premier organe de préhension est disposé à une distance du premier organe de préhension inférieure à 400 mm, de préférence à 300 mm, le cas échéant, un deuxième autre organe de préhension est disposé à une distance du premier organe de préhension inférieure à 800 mm, de préférence à 300 mm et, le cas échéant, un troisième autre organe de préhension est disposé à une distance du premier organe de préhension inférieure à 1200 mm, de préférence à 1000 mm.
- Chaque autre organe de préhension est un oeillet immobilisé sur l'élément couvrant, une boutonnière réalisée dans l'élément couvrant ou une sangle avec boucle fixée sur l'élément couvrant. Dans le cas d'oeillets, leur diamètre interne est, de préférence, supérieur à 20 mm.
- L'autre organe dédié à la préhension de l'élément couvrant est un autre oeillet disposé sur une autre bande qui s'étend, à partir du bord longitudinal de l'élément couvrant, selon une direction perpendiculaire à ce bord.
- Une distance mesurée perpendiculairement au bord longitudinal, entre ce bord longitudinal et le centre de l'autre oeillet est comprise entre 15 et 300 mm, de préférence entre 20 et 200 mm.
- La bande sur laquelle est située le premier organe et, éventuellement, l'autre bande sur laquelle est situé l'autre oeillet est réalisée en tissus synthétique.
- L'élément couvrant comprend un premier organe de préhension au voisinage de chaque coin et au moins un autre organe de préhension disposé, le long d'un bord longitudinal adjacent à chaque coin, à une distance du premier oeillet de manipulation qui est inférieure à 2000 mm, de préférence inférieure à 1000 mm.
- L'élément couvrant comprend au moins un lien d'accrochage sur un conteneur, alors que les oeillets de passage de ce lien sont disposés le long d'au moins un bord longitudinal de l'élément couvrant et que certains oeillets de passage du lien sont disposés, le long du bord longitudinal, par paire et décalés, le long de ce bord longitudinal, d'une distance inférieure à 250 mm et qu'un organe de préhension est disposé, le long du bord longitudinal, entre deux oeillets de passage d'une paire d'oeillets de passage,

L'invention concerne également un conteneur, notamment une benne de collecte de déchets, équipé d'un élément couvrant tel que mentionné ci-dessus.

L'invention sera mieux comprise et d'autres avantages de celle-ci apparaîtront plus clairement à la lumière de la description qui va suivre de trois modes de réalisation d'un élément couvrant conforme à son principe et de son utilisation sur une benne à déchets, donnée uniquement à titre d'exemple et faite en référence aux dessins annexés dans lesquels :
- la figure 1 est une vue en plan d'un élément couvrant conforme à l'invention,
- la figure 2 est une vue à plus grande échelle du détail II à la figure 1,
- la figure 3 est une représentation schématique en perspective de l'élément couvrant des figures 1 et 2 en cours de manipulation lors de sa mise en place sur une benne à déchets et
- les figures 4 et 5 sont des vues analogues à la figure 2 pour des éléments couvrants conformes respectivement à un deuxième et un troisième mode de réalisation de l'invention.

L'élément couvrant 2 représenté sur les figures 1 à 3 est constitué d'un filet en matériau synthétique tel que du polyéthylène. En variante, l'élément couvrant 2 peut être réalisé dans une bâche en matériau naturel ou synthétique ou dans un tissu, de préférence un tissu enduit.

L'élément couvrant a une forme rectangulaire, avec deux bords longitudinaux 4 et 6 et deux bords transversaux 8 et 10.

On note X2 un axe longitudinal de l'élément couvrant 2. Cet axe est parallèle aux bords 4 et 6, situé entre ces bords, à égale distance de ceux-ci, et perpendiculaire aux bords 8 et 10.

Le bord 4 est équipé d'un fourreau 12 qui est cousu sur l'élément couvrant 12 et qui définit un volume de circulation d'un lien élastique et flexible 14. Des oeillets 16 sont répartis sur la longueur du fourreau 12 et permettent de faire sortir localement le lien 14 du fourreau 12, d'une part au niveau de ses extrémités qui sont terminées par les boucles fermées 142 et d'autre part le long du fourreau 12, en formant des boucles ouvertes 144. Sauf au voisinage des coins de l'élément couvrant 2, les oeillets 16 sont disposés par paires et le lien flexible s'étend hors du fourreau 12 entre deux oeillets 16 d'une même paire et dans le fourreau 12 entre deux oeillets de deux paires d'oeillets adjacents. Une distance d16, mesurée entre les centres respectifs de deux oeillets 16 d'une même paire, parallèlement au bord 4, est inférieure à 250 mm, de préférence de l'ordre de 200 mm.

Les boucles 142 et 144 permettent d'accrocher l'élément couvrant 2 sur des crochets ou des parties en saillie d'un conteneur, tel que la benne de collecte de déchets 100 représentée à la figure 3.

Le lien 14 a un diamètre de l'ordre d'un centimètre et le diamètre interne Φ16 des oeillets 16 est compris entre 15 et 20 mm, de préférence de l'ordre de 17 mm.

Un deuxième fourreau 12 est prévu le long du bord 6 et permet le passage d'un deuxième lien flexible et élastique 14 dont les extrémités forment des boucles fermées 142 et dont des parties intermédiaires forment des boucles ouvertes 144 en passant dans des oeillets de passage 16.

On définit comme un coin de l'élément 2 la zone d'intersection entre un bord longitudinal 4 ou 6 et un bord transversal 8 ou 10. Il est ainsi défini un premier coin C1 à l'intersection des bords 4 et 8, un deuxième coin C2 à l'intersection des bords 4 et 10, un troisième bord C3 à l'intersection des bords 6 et 8 et un quatrième coin C4 à l'intersection des bords 6 et 10.

Au voisinage du coin C1, un oeillet 21 de manipulation de l'élément 2 est monté sur l'élément couvrant 2. L'oeillet 21 forme un organe de préhension de l'élément 2. En pratique, cet oeillet est monté sur une bande de tissu synthétique 25 qu'il traverse de part en part. Cet oeillet de manipulation 21 a un diamètre Φ21 supérieur au diamètre d'un crochet 202 appartenant à une gaffe 200 de manipulation de l'élément couvrant 2 en place sur la benne 100. En pratique, le diamètre Φ21 est supérieur à 20 mm, de préférence de l'ordre de 23 mm, en tenant compte que le diamètre du crochet 202 est de l'ordre de 10 mm.

La bande 25 s'étend, parallèlement au bord longitudinal 4, au-delà du bord transversal 8. En d'autres termes, la bande 25 permet de prolonger, vers l'extérieur, le bord longitudinal 4 pour y placer le premier oeillet de manipulation 21.

A la différence de l'oeillet 21, les oeillets 16 ne permettent pas de manipuler l'élément couvrant 2 car leur diamètre Φ16, sensiblement inférieur au diamètre Φ21, ne permet pas d'y insérer facilement un crochet de gaffe. En ce sens, les oeillets 16 ne constituent pas des organes de préhension de l'élément couvrant 2.

On considère que l'oeillet 21 est au voisinage du coin C1 dans la mesure où la distance d1 entre le centre C21 de l'oeillet 21 et le coin C1 est inférieure à 100 mm. En pratique, cette distance vaut entre 20 et 100 mm. La distance d1 entre le coin C1 et le centre C21 de l'oeillet 21 est mesurée à l'extérieur de l'angle formé par les bords 4 et 8.

Comme l'oeillet 21 est monté sur la bande 25, il dépasse de la surface principale de l'élément couvrant 2, de sorte qu'il pend vers le bas par rapport au bord 8 lorsque l'élément couvrant est disposé sur le dessus de la benne 100, comme représenté à la figure 3. Ceci facilite à la fois le repérage de l'oeillet 21 et sa manipulation par l'opérateur, c'est-à-dire la préhension de l'élément couvrant 2.Un deuxième oeillet de manipulation 22, formant également organe de préhension, est monté sur le fourreau 12, le long du bord 4, c'est-à-dire à travers le fourreau 12 en étant aligné avec l'oeillet 21 selon une direction parallèle au bord longitudinal 4 et à l'axe X2. Cet oeillet 22 a la même géométrie que l'oeillet 21. On note d2 la distance, mesurée parallèlement au bord longitudinal 4, entre les centres respectifs C21 et C22 des oeillets 21 et 22. Cette distance d2 est inférieure à 400 mm. En pratique, cette distance d2 est choisie inférieure à 300 mm, de préférence de l'ordre de 250 mm.

Un troisième oeillet de manipulation 23, formant également organe de préhension, est monté sur le fourreau 12, le long du bord 4, cet oeillet étant identique à l'oeillet 21. Les oeillets 21, 22 et 23 sont alignés selon une direction parallèle au bord 4 et à l'axe X2. On note d3 la distance entre les centres respectifs C21 et C23 des oeillets 21 et 23. Cette distance d3 est inférieure à 800 mm, de préférence inférieure à 600 mm. En pratique, la distance d3 peut être choisie égale à 500 mm.

Ainsi, sur les premiers 800 mm correspondant à la distance d3 à partir du centre C21 et en partant du coin C1, l'élément 2 est équipé de deux organes de préhension 22 et 23 autres que l'organe de préhension 21. En pratique, les oeillets 22 et 23 peuvent être repartis le long du bord 4 sur 1000 mm, voire sur 2000 mm, par rapport au centre C21. En d'autres termes, la distance d3 peut valoir jusqu'à 2000 mm.

Les oeillets 22 et 23 sont également dédiés à la préhension de l'élément couvrant 2, en ce sens qu'ils ne sont pas prévu pour être traversés par une corde ou un lien, tel que le lien 14.

L'oeillet 23 est disposé, le long du bord 4, entre deux oeillets 16 de passage du lien 14, ces deux oeillets 16 appartenant à une paire d'oeillets entre lesquels est définie une boucle ouverte 144.

L'élément couvrant 2 comprend également un manchon 51 de réception d'un tube de traction non représenté, le manchon 51 s'étendant le long du bord 10. Un élément de renfort 52 s'étend par ailleurs le long du bord 8 et comprend des oeillets 53 de même géométrie que les oeillets 16 et dans lesquels sont engagés deux liens flexibles et élastiques 54 qui forment trois boucles, destinées à être accrochées sur des reliefs extérieurs de la benne 100.

Avant mise en place de l'élément couvrant 2 sur la benne 100, l'élément couvrant est plié sur lui-même le long de deux lignes de pliage L1 et L2 parallèles aux bords longitudinaux 4 et 6, de telle sorte que sa largeur est réduite à une valeur sensiblement égale à la longueur des éléments 51 et 52 suivant les bords 8 et 10. Ceci facilite la manipulation de l'élément couvrant 2. Il est alors possible de disposer l'élément couvrant sur le dessus de la benne 100, comme représenté à la figure 3. Dans cette position, en fonction de la taille de la benne 100, l'élément couvrant 2 dépasse plus ou moins en longueur de cette benne, c'est-à-dire selon une direction parallèle à un axe longitudinal X100 de la benne 100 et à l'axe longitudinal X2.

A partir de cette position, il convient de déployer les parties latérales pliées de l'élément couvrant 2 pour les rabattre le long des parois longitudinales de la benne 100, dans le sens de la flèche F1 à la figure 3.

Pour ce faire, l'opérateur peut engager le crochet 202 de la gaffe 200 dans l'oeillet 22, alors même que l'oeillet 21 pend le long de la paroi transversale de la benne 100 visible sur cette figure 3. En d'autres termes, l'opérateur peut agir sur la partie pliée de l'élément couvrant 200 qui se situe sur le dessus de la benne 100, sans avoir à tirer sur le lien 14, ce qui serait imprécis, ou sur l'oeillet 21, ce qui serait inefficace. En exerçant au niveau de l'oeillet 22 un effort de déploiement et de rabattage de la partie repliée de l'élément couvrant 2, dans le sens de la flèche F2 à la figure 3, l'opérateur peut amener la partie de l'élément couvrant de la plus proche du coin C1 sur l'extérieur de la benne 100, le long de sa paroi longitudinale visible sur cette figure.

Comme cela ressort plus particulièrement de la figure 1, un oeillet 21 est disposé au voisinage de chacun des coins C2 à C4. Des deuxième et troisième oeillets de manipulation 22 et 23 sont disposés le long des bords 4 et 6 dans la zone des coins C2 à C4, avec la même répartition que dans la zone représentée au détail II.

Il est donc possible pour l'opérateur de réaliser la même opération que celle mentionnée ci-dessus, en référence à la flèche F2, au voisinage de chacun des coins C1 à C4 de l'élément couvrant 2 en place sur la bâche 100.

Ceci facilite le travail de l'opérateur pour la mise en place de l'élément couvrant 2 sur la benne 100.

Dans le cas où la benne 100 est de dimensions inférieures à celles représentées sur la figure 3, il est possible que les oeillets de manipulation 21 et 22 soient sur des parties de l'élément couvrant 2 qui pendent le long des parois transversales avant et arrière de la benne 100. Dans ce cas, il est possible à l'opérateur d'agir avec le crochet 202 sur les oeillets de manipulation 23 pour rabattre les bords longitudinaux de l'élément couvrant 2 le long des parois latérales de la benne 100.

Dans les deuxième et troisième modes de réalisation représentés aux figures 4 et 5, les éléments analogues à ceux du premier mode de réalisation portent les mêmes références. Sur ces figures, pour la clarté du dessin, le lien flexible 14 n'est pas représenté.

Dans le deuxième mode de réalisation, un deuxième oeillet de manipulation 22 et un troisième oeillet de manipulation 23 sont disposés le long du bord 4, à des distances d2 et d3 du premier oeillet de manipulation 21 qui sont inférieures respectivement à 400 et 800 mm. Un quatrième oeillet de manipulation 24 est disposé le long du bord 4 à une distance d4 de l'oeillet 21 qui est inférieure à 1200 mm, de préférence inférieure à 1000 mm. En pratique, les oeillets de manipulation 21 à 24 peuvent être distants les uns des autres d'une même distance qui peut être égale à 250 mm. Là encore, les oeillets 22 à 24, qui forment des organes de préhension comme l'oeillet 21, sont repartis sur une distance d4 inférieure à 2000 mm, en pratique inférieure à 1000 mm, le long du bord 4 et par rapport au centre C21 de l'oeillet 21.

Chacun des oeillets 22, 23 et 24 est disposé sur une bande 27 en tissu synthétique qui s'étend, dans le plan de l'élément couvrant 2, selon une direction perpendiculaire au bord 4. En d'autres termes, les bandes 25 et 27 s'étendent selon des directions perpendiculaires, dans le plan de l'élément couvrant 2.

Comme les oeillets 22, 23 et 24 sont à l'extérieur du bord 4 par rapport à la partie principale de l'élément couvrant 2, ils sont plus facilement accessibles et repérables que les oeillets 22 et 23 du premier mode de réalisation. En outre, ces oeillets ne risquent pas d'être accidentellement recouverts par le lien 14 qui s'étend de part et d'autre de l'élément couvrant 2, entre les oeillets 16, alors que tel pourrait être le cas dans le premier mode de réalisation. Ainsi, le fait de déporter les oeillets 22, 23 et 24 vers l'extérieur de l'élément couvrant 2 facilite le travail de l'opérateur et évite qu'il n'accroche accidentellement le lien 14 lors de l'application de l'effort de déploiement et de rabattage de la partie repliée de l'élément couvrant 2, dans le sens de la flèche F2 à la figure 3.

Dans ce mode de réalisation, même si les oeillets 23 et 24 ne sont pas situés à l'intérieur du bord 4 par rapport à l'élément couvrant 2, ils s'étendent bien le long de ce bord longitudinal et les distances d2, d3 et d4 sont mesurées parallèlement à ce bord.

On note respectivement d5, d6 et d7 les distances mesurées perpendiculairement au bord 4, entre ce bord et les centres C22, C23 et C24 des oeillets 22, 23 et 24. Ces distances sont égales et leur valeur est comprise entre 15 et 300 mm, de préférence entre 20 et 200 mm.

En variante, les distances d5, d6 et d7 ne sont pas égales, même si leurs valeurs restent dans la gamme mentionnée ci-dessus.

Dans le troisième mode de réalisation de l'invention représenté à la figure 5, les bords 4 et 8 ne sont pas perpendiculaires, de sorte que le coin C1 définit un angle obtus à partir duquel s'étend la bande 25 sur laquelle est disposée le premier oeillet de manipulation 21. Dans ce cas, la distance d1 définie comme précédemment est comprise entre 50 et 500 mm. L'élément couvrant a alors une forme rectangulaire à coins tronqués, c'est-à-dire une forme globalement rectangulaire. Un deuxième oeillet de manipulation 22 et un troisième oeillet de manipulation 23 sont prévus le long du bord 4, à des distances d2 et d3 de l'oeillet C1 qui sont respectivement inférieures à 1000 et 2000 mm, en pratique inférieures à 400 mm et 800 mm.

Dans ce qui précède, les distances d2, d3 et d4 sont mesurées parallèlement au bord 4 entre le centre C21 et les centres C22, C23 et C24 respectivement, alors que la distance d1 est mesurée directement entre le coin C1 et le centre C21 de l'oeillet 21.

Dans les différents modes de réalisation, les quatre coins C1 à C4 de l'élément couvrant 2 sont équipés de premier, deuxième, troisième, voire de quatrième oeillets de manipulation. En variante, seuls certains de ces coins peuvent être équipés de tels oeillets, y compris dans le mode de réalisation des figures 1 à 3.

Dans les premier et troisième modes de réalisation, les oeillets 21, 22, 23 et éventuellement 24 sont alignés selon une direction parallèle au bord 4 et à l'axe X2.

Dans les différents modes de réalisation, les bandes 25 disposées aux différents coins de l'élément couvrant 2, ont la même longueur. En variante, ces bandes peuvent être de longueur différente.

Pour offrir une bonne résistance à la traction, les bandes 25 et éventuellement 27 sont réalisées dans un tissage de fils de polyéthylène. En variante, d'autres matériaux peuvent être utilisés. En pratique, les bandes 25 et éventuellement 27 peuvent être découpées dans des sangles tissées.

En variante, seul un oeillet de manipulation 22 peut être prévu en plus de l'oeillet de manipulation 21 disposé au voisinage du coin C1, C2, C3 ou C4.

Selon une autre variante, plus de trois oeillets de manipulation supplémentaires peuvent être prévus, leur distance par rapport à l'oeillet de coin 21 demeurant inférieure à 2000 mm, de préférence à 1000 mm.

L'invention est décrite ci-dessus dans le cas où les oeillets 21 à 24 constituent des organes de préhension. En variante, les organes de préhension autres que le premier peuvent être formés par des boutonnières ménagées dans l'élément 2 ou par des sangles équipées de boucles et fixées au voisinage des bords longitudinaux 4. Dans le cas des sangles, les distances d2 et équivalentes sont mesurées entre les centres des boucles.

Quel que soit le mode de réalisation, les oeillets 21, 22, 23 et éventuellement 24 peuvent également être utilisées pour replier la bâche 2 sur elle-même, le long des lignes L1 et L2.

Les caractéristiques techniques des modes de réalisation et variantes envisagées ci-dessus peuvent être combinées entre elles. En particulier, des sangles correspondantes aux sangles 27 peuvent être utilisées dans le troisième mode de réalisation.

## Revendications

1. Elément couvrant souple (2) pour conteneur (100), cet élément étant réalisé dans une bâche, un filet ou un tissu, avec une forme rectangulaire ou rectangulaire à coins tronqués, cet élément couvrant comprenant :
- des oeillets (16) de passage d'un lien (14) d'accrochage de l'élément couvrant (2) sur un conteneur (100)
- un premier organe (21) dédié à la préhension de l'élément couvrant, ce premier organe de préhension étant un oeillet situé au voisinage d'au moins un premier coin (C1), de l'élément couvrant et disposé sur une bande (25) qui s'étend, à partir du premier coin (C1) et qui prolonge le bord longitudinal (4) de l'élément couvrant, vers l'extérieur de l'élément couvrant (2), au-delà d'un bord transversal (8) de l'élément couvrant et parallèlement au bord longitudinal (4),
- au moins un autre organe (22, 23, 24) dédié à la préhension de l'élément couvrant et disposé, le long du bord longitudinal (4) de l'élément couvrant adjacent au premier coin (C1), à une distance (d2, d3, d4) du premier organe de préhension inférieure à 2000 mm, de préférence inférieure à 1000 mm.

2. Elément couvrant selon la revendication 1, **caractérisé en ce qu'**il comprend plusieurs autres organes de préhension (22, 23, 24) disposée chacun à une distance (d2, d3, d4) du premier organe de préhension (21) inférieure à 2000 mm, de préférence à 1000 mm.

3. Elément couvrant selon l'une des revendications précédentes, **caractérisé en ce qu'**un autre organe de préhension (22) le plus proche du premier organe de préhension (21) est disposé à une distance (d2) du premier organe de préhension (21) inférieure à 400 mm, de préférence à 300 mm, le cas échéant, un deuxième autre organe de préhension (23) est disposé à une distance (d3) du premier organe de préhension (21) inférieure à 800 mm, de préférence à 300 mm et, le cas échéant, un troisième autre organe de préhension (24) est disposé à une distance (d4) du premier organe de préhension (21) inférieure à 1200 mm, de préférence à 1000 mm.

4. Elément couvrant selon l'une des revendications précédentes, **caractérisé en ce que** chaque autre organe de préhension est un oeillet (21-24) immobilisé sur l'élément couvrant (2), une boutonnière réalisée dans l'élément couvrant ou une sangle avec boucle fixée sur l'élément couvrant.

5. Elément couvrant selon la revendication 4, **caractérisé en ce que** chaque organe de préhension est un oeillet (21-24) dont le diamètre interne (Φ21) est supérieur à 20 mm.

6. Elément couvrant selon l'une des revendications précédentes, **caractérisé en ce que** l'autre organe dédié à la préhension de l'élément couvrant est un autre oeillet (22, 23, 24) disposé sur une autre bande (27) qui s'étend, à partir du bord longitudinal (4) de l'élément couvrant (2), selon une direction perpendiculaire à ce bord.

7. Elément couvrant selon la revendication 6, **caractérisé en ce qu'**une distance (d5, d6, d7) mesurée perpendiculairement au bord longitudinal (4), entre ce bord longitudinal et le centre (C22, C23, C24) de l'autre oeillet (22, 23, 24) est comprise entre 15 et 300 mm, de préférence entre 20 et 200 mm.

8. Elément couvrant selon l'une des revendications précédentes, **caractérisé en ce que** la bande (25) sur laquelle est située le premier organe (21) et, éventuellement, l'autre bande (27) sur laquelle est situé l'autre oeillet (22, 23, 24) est réalisée en tissus synthétique.

9. Elément couvrant selon l'une des revendications précédentes, **caractérisé en ce qu'**il comprend un premier organe de préhension (21) au voisinage de chaque coin (C1-C4) et au moins un autre organe de préhension (22, 23, 24) disposé, le long d'un bord longitudinal adjacent (4, 6) à chaque coin, à une distance (d2, d3, d4) du premier oeillet de manipulation inférieure à 2000 mm, de préférence inférieure à 1000 mm.

10. Elément couvrant selon l'une des revendications précédentes, **caractérisé en ce qu'**il comprend au moins un lien (14) d'accrochage de l'élément couvrant (2) sur un conteneur (100), **en ce que** les oeillets (16) de passage de ce lien sont disposés le long d'au moins un bord longitudinal (4, 6) de l'élément couvrant, **en ce que** certains oeillets de passage (16) du lien (14) sont disposés, le long du bord longitudinal (4, 6), par paire et décalés le long de ce bord d'une distance inférieure (d16) à 250 mm et **en ce qu'**un autre organe de préhension (23) est disposé, le long du bord longitudinal (4), entre deux oeillets de passage d'une paire d'oeillets de passage (16).

11. Conteneur (100), notamment benne pour déchets, équipé d'un élément couvrant (2) selon l'une des revendications précédentes.

## Patentansprüche

1. Flexibles Abdeckelement (2) für einen Behälter (100), wobei dieses Element als Plane, Netz oder Gewebe mit einer rechteckigen Form oder einer rechteckigen Form mit abgeschrägten Ecken hergestellt ist, wobei dieses Abdeckelement umfasst:
- Ösen (16) für den Durchgang eines Bandes (14) zum Befestigen des Abdeckelements (2) an dem Behälter (100),
- ein erstes Organ (21), das dem Greifen des Abdeckelements zugeeignet ist, wobei dieses erste Greiforgan eine Öse ist, die in der Nähe von mindestens einer Ecke (C1) des Abdeckelements liegt und an einem Bandstreifen (25) angeordnet ist, der sich von der ersten Ecke (C1) erstreckt und den Längsrand (4) des Abdeckelements nach außen in Bezug auf das Abdeckelement (2) über den Querrand (8) des Abdeckelements und parallel zum Längsrand (4) verlängert,
- mindestens ein anderes Organ (2, 23, 24), das dem Greifen des Abdeckelements zugeeignet ist und entlang des Längsrands (4) des Abdeckelements benachbart zur ersten Ecke (C1) mit einem Abstand (d2, d3, d4) zum ersten Greiforgan kleiner als 2000 mm, vorzugsweise kleiner als 1000 mm angeordnet ist.

2. Abdeckelement nach Anspruch 1, **dadurch gekennzeichnet, dass** es mehrere andere Greiforgane (22, 23, 24) umfasst, die jeweils in einem Abstand (d2, d3, d4) zum ersten Greiforgan (21) kleiner als 2000 mm, vorzugsweise 1000 mm angeordnet sind.

3. Abdeckelement nach einem der vorhergehenden Ansprüche, **dadurch gekennzeichnet, dass** ein anderes Greiforgan (22) das am nächsten zum ersten Greiforgan (21) liegt, in einem Abstand (d2) zum ersten Greiforgan (21) kleiner als 400 mm, vorzugsweise 300 mm angeordnet ist, gegebenenfalls ein zweites anderes Greiforgan (23) in einem Abstand (d3) zum ersten Greiforgan (21) kleiner als 800 mm, vorzugsweise 300 mm angeordnet ist und gegebenenfalls ein drittes anderes Greiforgan (24) in einem Abstand (d4) zum ersten Greiforgan (21) kleiner als 1200 mm, vorzugsweise 1000 mm angeordnet ist.

4. Abdeckelement nach einem der vorhergehenden Ansprüche, **dadurch gekennzeichnet, dass** jedes andere Greiforgan eine Öse (21 - 24), die an dem Abdeckelement (2) festgelegt ist, ein in dem Abdeckelement hergestelltes Knopfloch oder ein Gurt mit einer an dem Abdeckelement befestigten Schlaufe ist.

5. Abdeckelement nach Anspruch 4, **dadurch gekennzeichnet, dass** jedes Greiforgan eine Öse (21 - 24) ist, deren Innendurchmesser (Φ21) größer als 20 mm ist.

6. Abdeckelement nach einem der vorhergehenden Ansprüche, **dadurch gekennzeichnet, dass** das andere dem Greifen zugeeignetes des Abdeckelement eine andere Öse (22, 23, 24) ist, die an einem anderen Gurtband (27) angeordnet ist, das sich von dem Längsrand (4) des Abdeckelements (2) gemäß einer Richtung senkrecht zu diesem Rand erstreckt.

7. Abdeckelement nach Anspruch 6, **dadurch gekennzeichnet, dass** ein Abstand (d5, d6, d7), gemessen senkrecht zum Längsrand (4), zwischen diesem Längsrand und der Mitte (C22, C23, C24) der anderen Öse (22, 23, 24) zwischen 15 und 300 mm, vorzugsweise zwischen 20 und 200 mm liegt.

8. Abdeckelement nach einem der vorhergehenden Ansprüche, **dadurch gekennzeichnet, dass** das Gurtband (25) an dem das erste Organ (21) liegt und gegebenenfalls das andere Gurtband (27), an dem die andere Öse (22, 23, 24) liegt, aus einem synthetischen Gewebe hergestellt sind.

9. Abdeckelement nach einem der vorhergehenden Ansprüche, **dadurch gekennzeichnet, dass** es ein erstes Greiforgan (21) in der Nähe jeder Ecke (C1 - C4) und mindestens ein anderes Greiforgan (22, 23, 24) umfasst, das längs eines Längsrands benachbart (4, 6) zu jeder Ecke in einem Abstand (d2, d3, d4) zur ersten Handhabungsöse kleiner als 2000 mm, vorzugsweise kleiner als 1000 mm angeordnet ist.

10. Abdeckelement nach einem der vorhergehenden Ansprüche, **dadurch gekennzeichnet, dass** es mindestens ein Band (14) zum Befestigen des Abdeckelements (2) an einem Behälter (100) umfasst, dass die Ösen (16) für den Durchgang dieses Bandes entlang mindestens eines Längsrands (4, 6) des Abdeckelements angeordnet sind, dass bestimmte Durchgangsösen (16) des Bandes (14) entlang des Längsrands (4, 6) paarweise und entlang dieses Randes mit einem Abstand kleiner (d16) als 250 mm versetzt angeordnet sind und dass ein anderes Greiforgan (23) entlang des Längsrandes (4) zwischen zwei Durchgangsösen eines Paars von Durchgangsösen (16) angeordnet ist.

11. Behälter (100), insbesondere Müllbehälter, der mit einem Abdeckelement (2) nach einem der vorhergehenden Ansprüche ausgerüstet ist.

## Claims

1. Flexible covering element (2) for a container (100), wherein this element is made from a tarpaulin, a net or a fabric, having the shape of a rectangle or a rectangle with truncated corners, wherein this covering element comprises:
• eyelets (16) for passage of a tie (14) for attaching the covering element (2) to a container (100)
• a first element (21) specifically for gripping the covering element, wherein this first gripping element is an eyelet located in the vicinity of at least a first corner (C1) of the covering element and arranged on a band (25), which runs from the first corner (C1) and extends the longitudinal edge (4) of the covering element towards the outside of the covering element (2) beyond a transverse edge (8) of the covering element and parallel to the longitudinal edge (4),
• at least one other element (22, 23, 24) specifically for gripping the covering element and arranged along the longitudinal edge (4) of the covering element adjacent to the first corner (C1) at a distance (d2, d3, d4) from the first gripping element of less than 2000 mm, preferably less than 1000 mm.

2. Covering element according to claim 1, **characterised in that** it comprises multiple other gripping elements (22, 23, 24), each arranged at a distance (d2, d3, d4) from the first gripping element (21) of less than 2000 mm, preferably 1000 mm.

3. Covering element according to one of the preceding claims, **characterised in that** another gripping element (22) closest to the first gripping element (21) is arranged at a distance (d2) from the first gripping element (21) of less than 400 mm, preferably 300 mm, where necessary, a second other gripping element (23) is arranged at a distance (d3) from the first gripping element (21) of less than 800 mm, preferably 300 mm, and where necessary, a third other gripping element (24) is arranged at a distance (d4) from the first gripping element (21) of less than 1200 mm, preferably 1000 mm.

4. Covering element according to one of the preceding claims, **characterised in that** each other gripping element is an eyelet (21-24) fixed to the covering element (2), a button hole formed in the covering element or a strap with a buckle fastened to the covering element.

5. Covering element according to claim 4, **characterised in that** each gripping element is an eyelet (21-24), the inside diameter (Φ21) of which is larger than 20 mm.

6. Covering element according to one of the preceding claims, **characterised in that** the other gripping element specifically for gripping the covering element is another eyelet (22, 23, 24) arranged on another band (27), which runs from the longitudinal edge (4) of the covering element (2) in a direction perpendicular to this edge.

7. Covering element according to claim 6, **characterised in that** a distance (d5, d6, d7) measured perpendicularly to the longitudinal edge (4) between this longitudinal edge and the centre (C22, C23, C24) of the other eyelet (22, 23, 24) ranges between 15 and 300 mm, preferably between 20 and 200 mm

8. Covering element according to one of the preceding claims, **characterised in that** the band (25) on which the first element (21) is located, and possibly the other band (27) on which the other eyelet (22, 23, 24) is located, is made from synthetic fabrics.

9. Covering element according to one of the preceding claims, **characterised in that** it comprises a first gripping element (21) in the vicinity of each corner (C1-C4) and at least one other gripping element (22, 23, 24) arranged along a longitudinal edge (4, 6) adjacent to each corner at a distance (d2, d3, d4) from the first holding eyelet of less than 2000 mm, preferably less than 1000 mm

10. Covering element according to one of the preceding claims, **characterised in that** it comprises at least one tie (14) for attaching the covering element (2) to a container (100), **in that** the eyelets (16) for passage of this tie are arranged along at least one longitudinal edge (4, 6) of the covering element, **in that** some eyelets (16) for passage of the tie (14) are arranged along the longitudinal edge (4, 6) staggered in pairs along this edge at a distance (d16) of less than 250 mm and **in that** another gripping element (23) is arranged along the longitudinal edge (4) between two passage eyelets of a pair of passage eyelets (16).

11. Container (100), in particular a waste bin, fitted with a covering element (2) according to one of the preceding claims.
